# EUROPÄISCHE PATENTSCHRIFT

(11) **EP 1 021 653 B1**
(45) Veröffentlichungstag und Bekanntmachung des Hinweises auf die Patenterteilung: **07.08.2002**
(21) Anmeldenummer: 98937514.2
(22) Anmeldetag: 19.06.1998
(51) Int. Cl.: F04C 18/16, F04C 29/04, F04C 23/00

(54) **GEKÜHLTE SCHRAUBENVAKUUMPUMPE**
COOLED SCREW VACUUM PUMP
POMPE A VIDE A VIS REFROIDIE

(30) Priorität: 10.10.1997 DE 19745616
(43) Veröffentlichungstag der Anmeldung: 26.07.2000
(73) Patentinhaber: Leybold Vakuum GmbH, 50968 Köln (DE)
(72) Erfinder: BAHNEN, Rudolf, D-52159 Roetgen (DE); DREIFERT, Thomas, D-50996 Köln (DE)
(74) Vertreter: Leineweber, Jürgen, Dipl.-Phys.
(86) Internationale Anmeldenummer: EP9803756
(87) Internationale Veröffentlichungsnummer: WO9919630

(56) Entgegenhaltungen:
- EP-A- 0 362 757
- EP-A- 0 697 523
- DE-A- 1 428 026
- DE-A- 19 522 559
- FR-A- 1 290 239
- US-A- 3 807 911
- US-A- 4 073 607
- PATENT ABSTRACTS OF JAPAN vol. 15, no. 307 (M-1143), 6. August 1991 & JP 03 111690 A (TOKUDA SEISAKUSHO LTD), 13. Mai 1991

## Beschreibung

Die Erfindung bezieht sich auf eine gekühlte Schraubenvakuumpumpe mit zwei rotierenden Systemen, die jeweils aus einem Schraubenrotor und einer Welle bestehen, mit einer fliegenden Rotor-Lagerung, die auf jeder Welle zwei voneinander beabstandete Lager aufweist, und mit einem lagerseitig offenen Hohlraum in jedem Rotor, in welchem sich jeweils eine Rotorinnenkühlung befindet (Siehe FR-A-1 290 239).

Bei einer bereits vorgeschlagenen Schraubenvakuumpumpe dieser Art befindet sich das rotorseitige Lager der fliegenden Lagerung innerhalb des zentralen, zur Lagerseite hin offenen Hohlraumes im Rotor. Die Kühlung erfolgt mit Hilfe von Schmieröl, das innerhalb eines zentralen Kanals in der Welle zunächst zum rotorseitigen Lager geführt wird. In an sich bekannter Weise ist die geförderte Ölmenge größer als es zur Schmierung der Lager notwendig ist, um möglichst viel Wärme abführen zu können.

Die Ölmenge, die bei der Schraubenvakuumpumpe nach dem Stand der Technik durch den Hohlraum hindurchgeführt werden kann, ist begrenzt, da in diesem Hohlraum nicht nur das Lager sondern auch noch der Lagerträger untergebracht werden muss. Es besteht deshalb die Gefahr einer ungenügenden Kühlung des druckseitigen Bereichs der Schraubenvakuumpumpe, da gerade in diesem Bereich die Wärmeentwicklung auf Grund der geleisteten Kompressionsarbeit am größten ist. Wegen des vorhandenen Hohlraumes im Rotor ist außerdem die Wandstärke des Rotors im Bereich des Lager-Hohlraumes begrenzt. Dadurch gelingt esnur bei sehr hohen Temperaturgradienten, die gerade im druckseitigen Bereich der Schraubengänge entstehende Wärme über den saugseitigen Bereich des Rotors, die Welle und das Kühlöl abzuführen. Eine hohe Temperatur bzw. eine ungenügende Kühlung des druckseitigen Bereichs einer Schraubenvakuumpumpe hat zur Folge, dass es zu ungleichmäßigen Ausdehnungen der Rotoren und damit zu lokalen Spielaufzehrungen zwischen den Rotoren und zwischen jedem der Rotoren und dem Gehäuse kommt. Ein Anlaufen der Rotoren kann zwar durch relativ große Spiele vermieden werden. Relativ große Spiele haben jedoch eine Verschlechterung der Pumpeigenschaften zur Folge. Weiterhin besteht bei der vorbekannten Schraubenvakuumpumpe die Gefahr einer Überhitzung des im Hohlraum befindlichen Lagers, zumal es nur mit relativ warmem Öl geschmiert werden kann. Schließlich kann die vorbekannte Schraubenvakuumpumpe nur mit vertikal angeordneten Wellen betrieben werden.

Der vorliegenden Erfindung liegt die Aufgabe zugrunde, eine Schraubenvakuumpumpe der eingangs erwähnten Art mit einer verbesserten Kühlung auszurüsten.

Erfindungsgemäß wird diese Aufgabe dadurch gelöst, dass sich das rotorseitige Lager der Lagerung außerhalb des Hohlraumes im Rotor befindet. Die Erfindung ermöglicht es, den Rotor von innen her ohne Behinderung durch Lager und Lagerträger wirksam zu kühlen, so dass die unerwünschten Spielaufzehrungen gerade in diesem kritischen Bereich nicht mehr auftreten.

Zweckmäßig besteht jeder Rotor aus zwei Abschnitten mit unterschniedlichen Gewindeprofilen, wobei die Tiefe des Gewindes des druckseitigen Abschnittes kleiner ist als die Tiefe des Gewindes des saugseitigen Abschnittes. Eine geringere Gewindetiefe im druckseitigen Abschnitt schafft mehr Platz für die Unterbringung des Hohlraumes mit der Innenkühlung.

Sind darüberhinaus Rotor und Gehäuse derart gestuft, dass der druckseitige Rotorabschnitt einen kleineren Durchmesser hat als der saugseitige Rotorabschnitt, so schafft diese Maßnahme mehr Platz im Gehäuse für die Unterbringung einer Mantelkühlung.

Nach einem weiteren Merkmal der Erfindung ist es zweckmäßig, zusätzlich in der Wandung des Gehäuses der Pumpe, und zwar zumindest in Höhe des Rotors, von einem Kühlmittel durchströmte Kanäle vorzusehen. Ein Kühlmantel dieser Art erlaubt es, insbesondere zusammen mit der erfindungsgemäßen Innenkühlung des Rotors, die gesamte Pumpe gleichmäßig zu temperieren. Sie kann dadurch bei unterschiedlichen Belastungen unterschiedliche Temperaturen annehmen, ohne dass es zu Spaltreduzierungen kommt. Zweckmäßig ist es, auch die Lager, die Lagerträger und den Antriebsmotor in eine solche Temperierung einzubeziehen, um Probleme durch unterschiedliche Temperaturdehnungen zu vermeiden. Eine Mantelkühlung der vorgeschlagenen Art hat schließlich noch den Vorteil, dass sie die Wirkung einer guten Schalldämmung hat.

Weitere Vorteile und Einzelheiten der Erfindung sollen an Hand von in den Figuren 1 und 2 dargestellten Ausführungsbeispielen erläutert werden. Es zeigen
- Figur 1 einen Schnitt durch eine Schraubenvakuumpumpe mit einer Kühlung nach der Erfindung und
- Figur 2 einen Teilschnitt nach Figur 1 mit einer weiteren Ausführung für eine erfindungsgemäße Kühlung.

Figur 1 zeigt einen Schnitt durch ein Ausführungsbeispiel für eine Schraubenvakuumpumpe 1 nach der Erfindung, und zwar in Höhe desjenigen der beiden rotierenden Systeme, das mit dem Antriebsmotor 2 ausgerüstet ist. Die Synchronisation der beiden rotierenden Systeme erfolgt mit Hilfe von Zahnrädern 3.

Die rotierenden Systeme, die im Gehäuse 4 untergebracht sind, umfassen jeweils den Rotor 5 und die Welle 6. Jeder Rotor 5 ist fliegend, das heisst, einseitig gelagert. Die Welle 6 stützt sich über die Lager 7 und 8 sowie die Lagerträger 11 und 12 im Gehäuse 4 ab. Stirnseitig sind Gehäusedeckel 13, 14 vorgesehen, von denen der rotorseitige Deckel 13 mit einem Einlassstutzen 15 ausgerüstet ist. Bestandteil des getriebeseitigen Deckels 14 ist der Lagerträger 12.

Der Rotor 5 besteht aus zwei formschlüssig miteinander verbundenen Rotorabschnitten 17, 18 mit unterschiedlichen Profilen 19, 20. Der saugseitige Rotorabschnitt 17 weist ein großvolumiges Profil 19 zur Erzielung hoher Volumenströme im wendelförmigen Schöpfraum auf. Der druckseitige Abschnitt 18 des Rotors 5 hat sowohl ein reduziertes Profilvolumen als auch einen geringeren Durchmesser. Dadurch nimmt der Querschnitt der wendelförmigen Schöpfräume ab. Eine innere Kompression wird erreicht, die Verdichtungsarbeit reduziert.

Die Innenwandung des Gehäuses 4 ist der Rotorabstufung angepasst (Abstufung 21). Durch eine strichpunktierte Linie 22 ist angedeutet, dass das Gehäuse in Höhe der Abstufung 21 teilbar ausgebildet sein kann. Dadurch ist es möglich, den saugseitigen Rotorabschnitt 17 und den saugseitigen Teil 4' des Gehäuses 4 durch Rotorabschnitte mit anderen Profilen, Längen und/oder Durchmessern sowie daran angepasste Gehäuseabschnitte 4' zu ersetzen, um die Pumpe an unterschiedliche Applikationen anpassen zu können.

Der sich an das druckseitige Ende der Gewindegänge anschließende Auslass der Pumpe 1 ist mit 24 bezeichnet. Er ist seitlich herausgeführt. In den Auslass mündet außerdem eine Gehäusebohrung 25, die den Schöpfraum in der Höhe, in der sein Querschnitt - sei es durch Stufung und/oder durch Wechsel des Gewindeprofils - abnimmt, mit dem Auslass verbindet. In der Gehäusebohrung 25 befindet sich ein Rückschlagventil 26, das bei Überdrücken im Schöpfraum öffnet und den saugseitigen Gewindegang des Rotorabschnittes 17 mit dem Auslass 24 kurzschließt. Zur Abdichtung der wendelförmigen Schöpfräume von der Lagerung sind Wellendichtungen 27 vorgesehen, die sich zwischen dem Lager 7 und dem Rotorabschnitt 18 befinden.

Das Kühlsystem der dargestellten Ausführungsform umfasst eine Rotorinnenkühlung und eine Gehäusemantelkühlung.

Zur Verwirklichung der Rotorinnenkühlung ist der Rotor 5 mit einem zu seiner Lagerseite hin offenen Hohlraum 31 ausgerüstet, der sich nahezu durch den gesamten Rotor 5 erstrecken kann. Bei einem aus zwei Abschnitten 17 und 18 bestehenden Rotor 5 ist zweckmäßig der druckseitige Abschnitt 18 hohl ausgebildet. Der saugseitige Abschnitt 17 verschließt das saugseitige Ende des Hohlraumes 31. Die Welle 6, die zweckmäßig mit dem Rotor 5 bzw. mit dem druckseitigen Abschnitt 18 des Rotors 5 einstückig ausgebildet ist, ist ebenfalls hohl (Hohlraum 32). In den Hohlräumen 31, 32 befindet sich ein zentrales Kühlrohr 33, das lagerseitig aus der Welle 6 herausgeführt ist und rotorseitig kurz vor dem saugseitigen Ende des Hohlraumes 31 mündet. Das Kühlrohr 33 und der vom Kühlrohr 33 und der Hohlwelle 6 gebildete Ringraum stehen für die Zu- bzw. Abführung eines Kühlmittels zur Verfügung.

Beim dargestellten Ausführungsbeispiel steht die lagerseitige Öffnung 34 des Kühlrohres 3 über die Leitung 35 mit dem Auslass einer Kühlmittelpumpe 36 in Verbindung. Außerdem befindet sich im Bereich des Gehäusedeckels 14 ein Kühlmittelsumpf 37, der über das Leitungssystem 38 mit dem Einlass der Kühlmittelpumpe 36 verbunden ist. Der Sumpf 37 und das Leitungssystem 38 sind derart ausgebildet, dass die dargestellte Pumpe 1 in jeder Lage zwischen vertikal und horizontal betrieben werden kann. Kühlmittelstände, die sich bei horizontaler und bei vertikaler Lage der Pumpe 1 einstellen, sind dargestellt. Je nach dem, ob sich die Kühlmittelpumpe 36 außerhalb (wie dargestellt) oder innerhalb (z.B. auf der zweiten, nicht sichtbaren Welle der Pumpe 1 in Höhe des Antriebsmotors 2) des Gehäuses 4 befindet, liegt die Öffnung 34 des Kühlrohres 33 außerhalb oder innerhalb des Gehäuses 4.

Zum Betrieb der Innenkühlung des Rotors 5 wird Kühlmittel von der Kühlmittelpumpe 36 aus dem Kühlmittelsumpf 37 über das Kühlrohr 33 in den Hohlraum 31 im Rotor 5 gefördert. Von dort aus strömt es über den Ringraum zwischen Kühlrohr 33 und Welle 6 zurück in den Sumpf 37. Der Hohlraum 31 befindet sich in Höhe des druckseitigen Bereichs der Gewindegänge der Pumpe 1, so dass gerade dieser Bereich wirksam gekühlt wird. Das außerhalb des Kühlrohres 33 zurückströmende Kühlmittel temperiert u.a. die Hohlwelle 6, die Lager 7 und 8, den Antriebsmotor 2 (ankerseitig) und die Zahnräder 3, so dass Wärmedehnungsprobleme reduziert sind.

Zweckmäßig verringert sich der Querschnitt des Ringraumes zwischen Kühlrohr 33 und Welle 6 im Bereich seines druckseitigen Endes z.B. dadurch, dass das Kühlrohr 33 in diesem Bereich einen größeren Außendurchmesser hat. Dadurch entsteht ein verengter Durchlass 39. Diese Engstelle sichert eine vollständige Füllung der das Kühlmittel führenden Räume.

Es kann zweckmäßig sein, als Werkstoff für das Kühlrohr 3 ein schlecht wärmeleitendes Material (z.B. Kunststoff/Edelstahl o. dgl.) auszuwählen. Dadurch werden eine wirksamere Kühlung des Rotors 5 und eine gleichmäßige Temperierung der wellennahen Bauteile der Pumpe 1 erreicht.

Die dargestellte Gehäusemantelkühlung umfasst Hohlräume bzw. Kanäle im Gehäuse 4. Im Bereich des Rotors 5 vorgesehene Kühlkanäle sind mit 41, im Bereich des Motors 2 befindliche Kühlkanäle mit 42 bezeichnet.

Die im Bereich des Rotors 5 befindlichen Kühlkanäle 41 haben zum einen die Aufgabe, die insbesondere im druckseitigen Bereich des Rotors 5 entstehende Wärme abzuführen. Zum anderen sollen sie das Gehäuse 4 in Höhe des gesamten Rotors möglichst gleichmäßig temperieren. Schließlich sollen sie die aufgenommene Wärme nach außen abgeben. Die vom Kühlmittel durchströmten Hohlräume 41 erstrecken sich deshalb über die volle Länge des Rotors 5. Der Gehäusedeckel 13 dient als saugseitiger Abschluss der Hohlräume 41. Auch auslassseitig ist das Gehäuse 4 wirksam gekühlt.

Die in Höhe des Antriebsmotors 2 befindlichen Kühlkanäle 42 haben ebenfalls die geschilderten Aufgaben. Sie bewirken eine Temperierung des Antriebsmotors (wicklungsseitig) sowie des Lagerträgers 7. Schließlich vergrößern sie im erheblichen Maße die Wärmeabgabe über äußere Oberflächen der Pumpe 1. Zweckmäßig ist diese zumindest in Höhe der Kühlkanäle 41 und 42 mit Rippen 44 ausgerüstet.

Die Versorgung der Kühlkanäle 41, 42 mit Kühlmittel erfolgt ebenfalls mit Hilfe der Kühlmittelpumpe 36, und zwar über die Leitungen 45 und 46, wenn sie parallel durchströmt sein sollen. Je nach den thermischen Anforderungen besteht auch die Möglichkeit, sie nacheinander mit Kühlmittel zu versorgen. Eine der Leitungen 45 oder 46 könnte dann entfallen. Über im einzelnen nicht dargestellte Bohrungen gelangt das Kühlmittel aus den Hohlräumen 41, 42 in den Sumpf 37 zurück.

Bei vertikaler Anordnung der Welle 6 übernimmt das im Sumpf befindliche Kühlmittel die Temperierung des in den Sumpf 37 hineinragenden Lagerträgers 12. Bei horizontaler Anordnung ist es zweckmäßig, das zurückströmende Kühlmittel über die Innenseite des Deckels 14 strömen zu lassen, um sowohl den Lagersitz 12 zu temperieren als auch die Wärmeabgabe nach außen zu verbessern.

Beim dargestellten Ausführungsbeispiel nach Figur 1 sind - wie bereits erwähnt - das Gehäuse 4 und der Rotor 5 in Höhe der Linie 22 teilbar ausgebildet. Dadurch besteht die Möglichkeit, die saugseitigen Abschnitte von Rotor 5 (Abschnitt 17) und Gehäuse 4 (Abschnitt 4') durch andere Bauteile zu ersetzen. Die Pumpe 1 kann an verschiedene Applikationen angepasst werden, indem Rotorabschnitte 17 mit unterschiedlichen Profilen 19, unterschiedlicher Länge, unterschiedlicher Steigung und/oder unterschiedlichem Durchmesser, jeweils zusammen mit einem angepassten Gehäuseabschnitt, montiert werden. Es können verschieden große Profile auf der Saugseite zur Erreichung hoher Saugvermögen, verschieden lange Profile auf der Saugseite zur Erreichung niedriger Enddrücke und/oder verschiedene Volumenabstufungen zur Erreichung z.B. bei geringerer Abstufung eine höhere Fluidverträglichkeit oder bei höherer Stufung ein hohes Saugvermögen bei relativ kleiner Leistungsaufnahme ausgewählt werden. Schließlich besteht die Möglichkeit, in Höhe einer Reduzierung des Durchmessers des Rotors 5 eine Umfangsnut vorzusehen, um bei bestimmten Applikationen in diesem Bereich eine Druckentlastung zu erzielen.

Das die Schraubenvakuumpumpe 1 durchströmende Kühlmittel kann Wasser, Öl (Mineralöl, PTFE-Öl oder dergleichen) oder eine andere Flüssigkeit sein. Zweckmäßig ist die Verwendung von Öl, um damit auch die Lager 7, 8 und die Zahnräder 3 schmieren zu können. Eine separate Führung von Kühlmittel und Schmiermittel sowie entsprechende Abdichtungen können dadurch entfallen. Es muss lediglich für eine dosierte Zuführung von Öl zu den Lagern 7, 8 gesorgt werden.

Die beschriebenen Lösungen erlauben eine vorteilhafte Werkstoffauswahl. Beispielsweise können die Rotoren 5 und das Gehäuse 4 aus relativ preiswerten Aluminiumwerkstoffen bestehen. Die vorgeschlagene Kühlung und vor allem gleichmäßige Temperierung der Pumpe 1 bewirken, dass es selbst bei unterschiedlichen Betriebstemperaturen und relativ kleinen Spalten nicht zu lokalen Spielaufzehrungen kommt, die ein Anlaufen Rotor an Rotor und/oder Rotor an Gehäuse zur Folge haben. Eine weitere Reduzierung der Spalte ist möglich, wenn für die inneren, thermisch höher belasteten Bauteile (Rotoren, Lager, Lagerträger, Zahnräder) der Pumpe 1 Werkstoffe eingesetzt werden, die einen kleineren Wärmeausdehnungskoeffizienten haben als der Werkstoff für das weniger thermisch belastete Gehäuse 4. Eine Vergleichsmäßigung der Dehnung aller Bauteile der Pumpe 1 wird dadurch erreicht. Ein Beispiel für eine solche Werkstoffauswahl ist Stahl (z.B. CrNi-Stahl) für die inneren Bauteile und Aluminium für das Gehäuse. Als Werkstoffe für die inneren Bauteile können auch Bronze, Messing oder Neusilber dienen.

Beim Ausführungsbeispiel nach Figur 2 umfasst die Innenkühlung des Rotors 5 eine Kühlbuchse 51, die sich lagerseitig auf dem Gehäuse 4 abstützt und in den Hohlraum 31 hineinragt. Die Kühlbuchse 51 umgibt die Welle 6, die nicht mehr hohl ausgebildet ist, den Hohlraum (31) durchsetzt und im Bereich ihres saugseitigen Endes den Rotor 5 trägt. Zur Versorgung der Kühlbuchse 51 mit Kühlmittel sind ein oder mehrere Kühlkanäle 52 vorgesehen, die in im einzelnden nicht dargestellter Weise von der Kühlmittelpumpe 36 versorgt werden.

Um zu erreichen, dass die Kühlbuchse 51 möglichst viel Wärme vom Rotor 5 aufnimmt, ist der Spalt 53 zwischen Kühlbuchse 51 und Rotor 5 möglichst klein gewählt. In diesem Bereich ist die Buchse 51 mit einem Gewinde 54 versehen, das eine in Richtung Schöpfraum gerichtete Pumpwirkung hat. Dort vorhandene Schmutzteilchen werden dadurch zurückgehalten.

Auch der Spalt 55 zwischen Buchse 51 und Welle 6 ist relativ klein, um mit Hilfe des Gewindes 56 auf der Innenseite der Buchse 51 eine Pumpwirkung zu erzeugen. Sie wirkt in Richtung Dichtung 27 / Lager 7 und hält Ölpartikel vom Schöpfraum fern.

## Patentansprüche

1. Gekühlte Schraubenvakuumpumpe (1) mit zwei rotierenden Systeme (5, 6), die jeweils aus einem Schraubenrotor (5) und einer Welle (6) bestehen, mit einer fliegenden Rotor-Lagerung, die auf jeder Welle zwei voneinander beabstandete Lager (7, 8) aufweist, und mit einem lagerseitig offenen Hohlraum (31) in jedem Rotor (5), in welchem sich jeweils eine Rotorinnenkühlung befindet, **dadurch gekennzeichnet, dass** sich das rotorseitige Lager (7) der Lagerung außerhalb des Hohlraumes (31) im Rotor (5) befindet.

2. Pumpe nach Anspruch 1, **dadurch gekennzeichnet, dass** jeder Rotor (5) aus zwei Abschnitten (17, 18) mit unterschiedlichen Gewindeprofilen (19, 20) besteht und dass die Tiefe des Gewindes (20) des druckseitigen Abschnittes (18) kleiner ist als die Tiefe des Gewindes (19) des saugseitigen Abschnittes (17).

3. Pumpe nach Anspruch 1 oder 2, **dadurch gekennzeichnet, dass** jeder Rotor (5) derart gestuft ausgebildet ist, dass der druckseitige Abschnitt (18) des Rotors (5) einen kleineren Durchmesser hat als der saugseitige Abschnitt (17).

4. Pumpe nach Anspruch 1, 2 oder 3, **dadurch gekennzeichnet, dass** sich der Hohlraum (31) nahezu durch den gesamten Rotor (5) erstreckt.

5. Pumpe nach Anspruch 1, 2 oder 3, **dadurch gekennzeichnet, dass** der Rotor (5) aus zwei Abschnitten (17, 18) besteht, dass der druckseitige Abschnitt (18) hohl ausgebildet ist und dass der hohle Innenraum des Rotorabschnittes (18) zusammen mit dem saugseitig als Abschluss montierten Abschnitt (17) den lagerseitig offenen Hohlraum (31) bilden.

6. Pumpe nach Anspruch 4 oder 5, **dadurch gekennzeichnet, dass** die Welle (6) hohl ausgebildet und außerhalb des Hohlraumes (31) mit dem Rotor (5) bzw. seinem druckseitigen Abschnitt (18) verbunden ist.

7. Pumpe nach Anspruch 6, **dadurch gekennzeichnet, dass** die Hohlwelle (6) und der Rotor (5) bzw. sein druckseitiger Abschnitt (18) einstückig ausgebildet sind.

8. Pumpe nach Anspruch 6 oder 7, **dadurch gekennzeichnet, dass** ein feststehendes, die hohle Welle (6) durchsetzendes Kühlrohr (33) im Hohlraum (31) mündet.

9. Pumpe nach Anspruch 8, **dadurch gekennzeichnet, dass** das Kühlrohr (33) der Zuführung von Kühlmittel zum Hohlraum (31) dient und dass der Ringraum zwischen Hohlwelle (6) und Kühlrohr (33) der Abführung von Kühlmittel dient.

10. Pumpe nach Anspruch 9, **dadurch gekennzeichnet, dass** im Bereich des lagerseitigen Endes des Ringraumes zwischen Hohlwelle (6) und Kühlrohr (33) eine Engstelle (39) vorgesehen ist.

11. Pumpe nach Anspruch 8, 9 oder 10, **dadurch gekennzeichnet, dass** das Kühlrohr (33) aus einem schlecht wärmeleitendem Werkstoff besteht.

12. Pumpe nach einem der Ansprüche 1 bis 5, **dadurch gekennzeichnet, dass** die Welle (6) den Hohlraum (31) durchsetzt und dass in den Ringraum zwischen Welle (6) und Rotor (5) bzw. Rotorabschnitt (18) eine sich auf dem Gehäuse (4) abstützende Kühlbuchse (51) hineinragt.

13. Pumpe nach Anspruch 11, **dadurch gekennzeichnet, dass** die Kühlbuchse (51) mit von einem Kühlmittel durchströmten Kanälen (52) ausgerüstet ist.

14. Pumpe nach Anspruch 12 oder 13, **dadurch gekennzeichnet, dass** die Kühlbuchse (51) mit einem Außengewinde (54) mit einer in Richtung Schöpfraum gerichteten Pumpwirkung ausgerüstet ist.

15. Pumpe nach Anspruch 12, 13 oder 14, **dadurch gekennzeichnet, dass** die Kühlbuchse (51) mit einem Innengewinde (56) mit einer in Richtung Lager (7) gerichteten Pumpwirkung ausgerüstet ist.

16. Pumpe nach einem der vorhergehenden Ansprüche, **dadurch gekennzeichnet, dass** in der Wandung des Gehäuses (4) der Pumpe (1), und zwar in Höhe des Rotors (5), von einem Kühlmittel durchströmte Kanäle (41) vorgesehen sind.

17. Pumpe nach Anspruch 16, **dadurch gekennzeichnet, dass** auch im lagerseitigen Bereich des Gehäuses (4) vom Kühlmittel durchströmte Kanäle (42) vorgesehen sind.

18. Pumpe nach einem der vorhergehenden Ansprüche, **dadurch gekennzeichnet, dass** eine Kühlmittelpumpe (36) vorhanden ist, deren Einlass über ein Leitungssystem (38) mit einem im Pumpengehäuse (4) befindlichen Kühlmittelsumpf (37) in Verbindung steht und deren Auslass mit dem Kühlrohr (33) bzw. den Kanälen (52) in der Kühlbuchse (51) bzw. den Kanälen (41) und/oder (42) im Gehäuse (4) in Verbindung steht.

19. Pumpe nach Anspruch 18, **dadurch gekennzeichnet, dass** Sumpf (37) das Leitungssystem (38) so ausgebildet ist, dass der Einlass der Kühlmittelpumpe (36) sowohl bei horizontaler als auch bei vertikaler Lage der Pumpe (1) mit dem Sumpf (37) in Verbindung steht.

20. Pumpe nach einem der vorhergehenden Ansprüche, **dadurch gekennzeichnet, dass** das die Pumpe (1) durchströmende Kühlmittel mit dem Schmiermittel für die Lager (7, 8) identisch ist.

21. Pumpe nach einem der vorhergehenden Ansprüche, **dadurch gekennzeichnet, dass** eine Gehäusebohrung (26) vorgesehen ist, die die wendelförmigen Schöpfräume in der Höhe, in der ihr Querschnitt - sei es durch Stufung und/oder durch Wechsel des Gewindeprofils - abnimmt, mit dem Auslass (27) verbindet und in der sich ein bei Überdruck öffnendes Rückschlagventil befindet.

## Claims

1. A cooled screw vacuum pump (1) with two rotating systems (5, 6) which each consist of a screw rotor (5) and a shaft (6), with an overhung rotor support which comprises on each shaft two bearings (7, 8) which are spaced from one another, and with a cavity (31) in each rotor (5) which is open on the bearing side and within each of which there is located an internal rotor-cooling arrangement, **characterised in that** the rotor-side bearing (7) of the support is located outside the cavity (31) within the rotor (5).

2. Pump according to Claim 1, **characterised in that** each rotor (5) consists of two segments (17, 18) with different thread profiles (19, 20) and **in that** the depth of the thread (20) of the pressure-side segment (18) is less than the depth of the thread (19) of the suction-side segment (17).

3. Pump according to Claim 1 or 2, **characterised in that** each rotor (5) is of stepped design such that the pressure-side segment (18) of the rotor (5) has a smaller diameter than the suction-side segment (17).

4. Pump according to Claim 1, 2 or 3, **characterised in that** the cavity (31) extends through almost the entire rotor (5).

5. Pump according to Claim 1, 2 or 3, **characterised in that** the rotor (5) consists of two segments (17, 18), **in that** the pressure-side segment (18) is of hollow design and **in that** the hollow interior space of the rotor segment (18) together with the segment (17) which is fitted as a termination on the suction side form the cavity (31) which is open on the bearing side.

6. Pump according to Claim 4 or 5, **characterised in that** the shaft (6) is of hollow design and is connected outside the cavity (31) to the rotor (5) or to the pressure-side segment (18) thereof.

7. Pump according to Claim 6, **characterised in that** the hollow shaft (6) and the rotor (5) or the pressure-side segment (18) thereof are of integral design.

8. Pump according to Claim 6 or 7, **characterised in that** a fixed cooling pipe (33) passing through the hollow shaft (6) discharges within the cavity (31).

9. Pump according to Claim 8, **characterised in that** the cooling pipe (33) serves for the supply of coolant to the cavity (31) and **in that** the annular space between the hollow shaft (6) and the cooling pipe (33) serves for the discharge of coolant.

10. Pump according to Claim 9, **characterised in that** a constriction (39) is provided in the region of the bearing-side end of the annular space between the hollow shaft (6) and the cooling pipe (33).

11. Pump according to Claim 8, 9 or 10, **characterised in that** the cooling pipe (33) consists of a material that is a poor conductor of heat.

12. Pump according to one of Claims 1 to 5, **characterised in that** the shaft (6) passes through the cavity (31) and **in that** a cooling bushing (51) supported on the housing (4) projects into the annular space between the shaft (6) and the rotor (5) or the rotor segment (18).

13. Pump according to Claim 11, **characterised in that** the cooling bushing (51) is provided with channels (52) through which a coolant flows.

14. Pump according to Claim 12 or 13, **characterised in that** the cooling bushing (51) is provided with an external thread (54) having a pumping action directed in the direction of a compression chamber.

15. Pump according to Claim 12, 13 or 14, **characterised in that** the cooling bushing (51) is provided with an internal thread (56) having a pumping action directed in the direction of the bearing (7).

16. Pump according to one of the preceding claims, **characterised in that** channels (41) through which a coolant flows are provided in the wall of the housing (4) of the pump (1), specifically in the region of the rotor (5).

17. Pump according to Claim 16, **characterised in that** channels (42) through which the coolant flows are also provided in the bearing-side region of the housing (4).

18. Pump according to one of the preceding claims, **characterised in that** a coolant pump (36) is present, the inlet of which is connected via a system of pipes (38) to a coolant sump (37) located in the pump housing (4) and the outlet of which is connected to the cooling pipe (33) or to the channels (52) in the cooling bushing (51) or to the channels (41) and/- or (42) in the housing (4).

19. Pump according to Claim 18, **characterised in that** sump (37) the system of pipes (38) is designed in such a way that the inlet of the coolant pump (36) is connected to the sump (37) both in the horizontal position and in the vertical position of the pump (1).

20. Pump according to one of the preceding claims, **characterised in that** the coolant flowing through the pump (1) is identical with the lubricant for the bearings (7, 8).

21. Pump according to one of the preceding claims, **characterised in that** a housing bore (26) is provided which connects the helical compression chambers in the region in which their cross-section decreases - be it by gradation and/or by changing the thread profile - to the outlet (27) and within which a check valve is located which opens in the event of excess pressure.

## Revendications

1. Pompe à vide à vis refroidis (1) comportant deux systèmes en rotation (5, 6) constitués chacun par un rotor de vis (5) et par un arbre (6), un montage flattant pour le rotor qui comprend sur chaque arbre deux paliers (7, 8) distants l'un de l'autre, et comportant une cavité (31) ouverte du côté paliers dans chaque rotor (5), dans laquelle se trouve un moyen de refroidissement interne du rotor respectif, **caractérisée en ce que** le palier (7) côté rotor du montage se trouve à l'extérieur de la cavité (31) dans le rotor (5).

2. Pompe selon la revendication 1, **caractérisée en ce que** chaque rotor (5) est constitué par deux tronçons (17, 18) présentant des profils de pas de vis différents (19, 20), et **en ce que** la profondeur du pas de vis (20) du tronçon (18) côté refoulement est inférieure à la profondeur du pas de vis (19) du tronçon (17) côté aspiration.

3. Pompe selon l'une ou l'autre des revendications 1 et 2, **caractérisée en ce que** chaque rotor (5) est réalisé en gradins tel que le tronçon (18) côté refoulement du rotor (5) a un diamètre inférieur à celui du tronçon (17) côté aspiration.

4. Pompe selon l'une des revendications 1, 2 ou 3, **caractérisée en ce que** la cavité (31) s'étend pratiquement à travers tout le rotor (5).

5. Pompe selon l'une des revendications 1, 2 ou 3, **caractérisée en ce que** le rotor (5) est constitué par deux tronçons (17, 18), **en ce que** le tronçon (18) côté refoulement est réalisé creux, et **en ce que**, conjointement avec le tronçon (17) monté à titre d'obturation du côté aspiration, le volume intérieur creux du tronçon de rotor (18) forme la cavité (31) ouverte du côté paliers.

6. Pompe selon l'une ou l'autre des revendications 4 et 5, **caractérisée en ce que** l'arbre (6) est réalisé creux et est relié, à l'extérieur de la cavité (31), au rotor (5) ou à son tronçon (18) côté refoulement.

7. Pompe selon la revendication 6, **caractérisée** l'arbre creux (6) et le rotor (5) ou son tronçon (18) côté refoulement sont réalisés d'un seul tenant.

8. Pompe selon l'une ou l'autre des revendications 6 et 7, **caractérisée en ce qu'**un tube de refroidissement (33) stationnaire traversant l'arbre creux (6) débouche dans la cavité (31).

9. Pompe selon la revendication 8, **caractérisée en ce que** le tube de refroidissement (33) sert à amener un fluide réfrigérant à la cavité (31), et **en ce que** l'espace annulaire entre l'arbre creux (6) et le tube de refroidissement (33) sert à évacuer le fluide réfrigérant.

10. Pompe selon la revendication 9, **caractérisée en ce qu'**il est prévu un rétrécissement (39) dans la zone de l'extrémité côté palier de l'espace annulaire entre l'arbre creux (6) et le tube de refroidissement (33).

11. Pompe selon l'une des revendications 8, 9 ou 10, **caractérisée en ce que** le tube de refroidissement (33) est constitué en un matériau mauvais conducteur de la chaleur.

12. Pompe selon l'une des revendications 1 à 5, **caractérisée en ce que** l'arbre (6) traverse la cavité (31), et **en ce qu'**une douille de refroidissement (51) prenant appui sur le boîtier (4) pénètre dans l'espace annulaire entre l'arbre (6) et le rotor (5) ou le tronçon de rotor (18).

13. Pompe selon la revendication 11, **caractérisée en ce que** la douille de refroidissement (51) est équipée de canaux (52) traversés par un fluide réfrigérant.

14. Pompe selon l'une ou l'autre des revendications 12 et 13, **caractérisée en ce que** la douille de refroidissement (51) est équipée d'un pas de vis (54) avec effet de pompage dirigé en direction de la chambre de refoulement

15. Pompe selon l'une des revendications 12, 13 ou 14, **caractérisée en ce que** la douille de refroidissement (51) est équipée d'un pas de vis (56) avec effet de pompage dirigé en direction des paliers (7).

16. Pompe selon l'une des revendications précédentes, **caractérisée en ce qu'**il est prévu dans la paroi du boîtier (4) de la pompe (1), à savoir à la hauteur du rotor (5), des canaux (41) traversés par un fluide réfrigérant.

17. Pompe selon la revendication 16, **caractérisée en ce qu'**il est prévu des canaux (42) traversés par un fluide réfrigérant également dans la zone côté palier du boîtier (4).

18. Pompe selon l'une des revendications précédentes, **caractérisée en ce qu'**il est prévu une pompe à fluide réfrigérant (36) dont l'admission communique via un système de conduites (38) avec une bâche à fluide réfrigérant (37) située dans le boîtier de pompe (4), et dont la sortie communique avec le tube de refroidissement (33) ou avec les canaux (52) dans la douille de refroidissement (51) ou avec les canaux (41) et/ou (42) dans le boîtier (4).

19. Pompe selon la revendication 18, **caractérisée en ce que** la bâche (37) et le système de conduites (38) sont réalisés de telle sorte que l'admission de la pompa à fluide réfrigérant (36) communique avec la bâcha (37) aussi bien dans la position horizontale que dans la position verticale de la pompe (1).

20. Pompe selon l'une des revendications précédentes, **caractérisée en ce que** le fluide réfrigérant traversant la pompe (1) est identique avec le lubrifiant pour les paliers (7,8).

21. Pompe selon l'une des revendications précédentes, **caractérisée en ce qu'**il est prévu un perçage de boîtier (26), qui relie avec la sortie (27) les chambres de refoulement en forme hélicoïdale à la hauteur à laquelle sa section diminue par un gradin et/ou par un changement du profil de pas de vis, et dans lequel se trouve un clapet anti-retour qui s'ouvre lors d'une surpression.
